# EUROPÄISCHE PATENTSCHRIFT

(11) **EP 1 703 246 B1**
(45) Veröffentlichungstag und Bekanntmachung des Hinweises auf die Patenterteilung: **16.09.2009**
(21) Anmeldenummer: 06000462.9
(22) Anmeldetag: 11.01.2006
(51) Int. Cl.: F41A 21/08

(54) **Mehrläufige Handfeuerwaffe**
Multiple-barrel firearm
Arme à feu à plusieurs coups

(30) Priorität: 16.03.2005 DE 102005012513
(43) Veröffentlichungstag der Anmeldung: 20.09.2006
(73) Patentinhaber: S.A.T. Swiss Arms Technology AG, 8212 Neuhausen (CH)
(72) Erfinder: Popikow, Sergej, 87480 Weitnau (DE)
(74) Vertreter: Schwarz, Thomas

(56) Entgegenhaltungen:
- DE-A1- 3 415 852
- DE-C1- 19 538 006
- US-A- 4 270 296

## Beschreibung

Die Erfindung betrifft eine mehrläufige Handfeuerwaffe, insbesondere eine doppelläufige Kipplaufwaffe, nach dem Oberbegriff des Anspruchs 1. Eine derartige Handfeuerwaffe ist aus der DE 195 38 006 C1 bekannt.

Bei mehrläufigen Handfeuerwaffen sind die Läufe vielfach über Schienen oder Reifen zu einem Laufbündel miteinander verlötet. Um bei derartigen Waffen auch ohne aufwändige Lötarbeiten eine nachträgliche Justierung der Treffpunktlagen der Läufe zu ermöglichen, sind bereits eine Vielzahl von Einstelleinrichtungen vorgeschlagen worden, mit denen die gegenseitige Lage der beiden Laufseelenachsen im Bereich der Laufmündungen veränderbar ist.

Aus der DE 92 05 219 U1 ist ein Laufbündel einer mehrläufigen Händfeuerwaffe bekannt, bei dem im Mündungsbereich der über Schienen oder Reifen miteinander verlöteten Läufe ein die Lage der Läufe zueinander regulierendes Distanzstück formschlüssig zwischen die Läufe eingesetzt ist. Das Distanzstück ist in Laufrichtung zweigeteilt und enthält ein zwischen die Läufe fest eingelötetes Halteteil und ein auswechselbares Einstellteil, das an dem Halteteil lösbar angeordnet ist. Durch Nachstellen, Nacharbeiten oder Austausch des auswechselbaren Einstellteils kann so die gegenseitige Lauflage eingestellt bzw. nachreguliert werden. Bei einer derartigen Einstelleinrichtung ist jedoch die Nacharbeitung des Einstellteils relativ aufwändig und es müssen eine Reihe von auswechselbaren Einstellteilen zur Verfügung gestellt werden.

Die in der DE 195 38 006 C1, welche die Grundlage für den Oberbegriff des Anspruches 1 bildet, offenbarte Justiereinrichtung zur Verstellung der Laufenden einer mehrläufigen Jagdwaffe besteht aus einem im Mündungsbereich der Läufe angeordneten Verstellkeil mit oberen und unteren Auflagerschalen sowie einem von der Mündung entfernt zwischen den Läufen angeordneten Gewindeblock, der mit dem Verstellkeil zu dessen Axialverschiebung über eine Gewindestange verbunden ist. Der Verstellkeil enthält an der Vorderseite einen Längsschlitz und weist obere und untere Führungsstege zur Aufnahme der an den Läufen angelöteten Auflagerschalen auf. Durch Verschiebung des Verstellkeils über die Gewindestange kann die Höhenlage der Läufe verändert werden. Über den im Verstellkeil vorgesehenen Längsschlitz sowie eine Zylinderschraube und eine gegenüberliegende Stiftschraube können die beiden Läufe auch seitlich gegeneinander verstellt werden.

Aufgabe der Erfindung ist es, eine mehrläufige Handfeuerwaffe zu schaffen, bei der eine einfache und voneinander unabhängige Seiten- und Höhenverstellung der Läufe ermöglicht wird.

Diese Aufgabe wird durch eine mehrläufige Handfeuerwaffe mit den Merkmalen des Anspruchs 1 gelöst. Zweckmäßige Weiterbildungen und vorteilhafte Ausführungsformen der Erfindung sind Gegenstand der Unteransprüche.

Bei der erfindungsgemäßen Handfeuerwaffe ist die Laufschiene durch den Längsschlitz am vorderen Ende in voneinander getrennte Abschnitte geteilt. Die durch den Längsschlitz getrennten Abschnitte können durch relativ einfache Verstelleinrichtungen auseinandergespreizt und in der Höhe gegeneinander versetzt werden, wodurch eine getrennte Seiten- und Höhenverstellung der Läufe ermöglicht wird.

Die am vorderen Ende geschlitzte Laufschiene ist derart ausgeführt, dass sich die Laufseelenachsen der an ihr befestigten Läufe ohne Anstellung durch die Verstelleinrichtungen bereits in einem kurzen Abstand nach der Laufmündung kreuzen. Durch die erste Verstelleinrichtung kann die Laufschiene am vorderen Ende in einer ersten Richtung auseinandergedrückt und damit der Abstand des Kreuzungspunktes der Laufseelenachsen von der Laufmündung vergrößert werden. Mit Hilfe der zweiten Verstelleinrichtung kann mindestens einer der durch den Längsschlitz getrennten Abschnitte der Laufschiene gegenüber dem anderen Abschnitt in einer zur ersten Verstellrichtung senkrechten zweiten Verstellrichtung verschoben werden, wodurch die Höhenlage der Läufe zueinander verändert bzw. eingestellt werden kann.

In einer besonders zweckmäßigen Ausführung der Erfindung enthält die erste Verstelleinrichtung einen mittels einer Stellschraube verschiebbaren Verstellkeil, der zwischen den beiden durch den Längsschlitz getrennten Abschnitten der Laufschiene angeordnet ist.

Der Verstellkeil ist vorzugsweise in einer zum Längsschlitz offenen keilförmigen Ausnehmung in einem der durch den Längsschlitz getrennten Abschnitte der Laufschiene verschiebbar geführt. In einer weiteren zweckmäßigen Ausführung ist dem Verstellkeil ein im anderen Abschnitt der Laufschiene angeordnetes Gegenstück zugeordnet. Verstellkeil und Gegenstück bestehen bevorzugt aus einem verschleißfesten Material und können bei Bedarf einfach ausgetauscht werden.

Die zweite Verstelleinrichtung für die Höhenverstellung umfasst mindestens eine Stellschraube, die in einer senkrecht zur Längsachse der Laufschiene durch einen der beiden Abschnitte der Laufschiene verlaufenden Gewindebohrung angeordnet ist und mit ihrer inneren Stirnfläche zur Anlage an der Unterseite eines auf dem anderen Abschnitt befestigten Kornsattels gelangt.

Weitere Besonderheiten und Vorzüge der Erfindung ergeben sich aus der folgenden Beschreibung eines bevorzugten Ausführungsbeispiels anhand der Zeichnung. Es zeigen:
- Figur 1:: den Laufteil einer doppelläufigen Kipplaufwaffe in einer geschnittenen Seitenansicht und einer Vorderansicht;
- Figur 2:: den vorderen Bereich des im Figur 1 gezeigten Laufteils mit Laufschiene; Läufen und einem Kornsattel in einem Längsschnitt und einer Vorderansicht;
- Figur 3:: den vorderen Teil der Laufschiene in einer Draufsicht;
- Figur 4:: eine vergrößerte Schnittansicht entlang der Linie A-A von Figur 3 und
- Figur 5:: eine vergrößerte Schnittansicht entlang der Linie A-A von Figur 3.

In Figur 1 ist ein Laufteil 1 einer doppelläufigen Kipplaufwaffe mit zwei nebeneinander angeordneten Läufen 2 und 3 in einer geschnittenen Seitenansicht und einer Vorderansicht gezeigt. Dieser Laufteil 1 ist in an sich bekannter Weise kippbar an einem hier nicht gezeigten Verschlussgehäuse bzw. einer Basküle der Kipplaufwaffe angeordnet und wird durch einen abnehmbaren Vorderschaft gehalten. Der Laufteil 1 umfasst eine in Waffenlängsrichtung verlaufende Laufschiene 4 und ein so genanntes Hakenstück 5, an denen die beiden Läufe 2 und 3 befestigt sind. In dem Hakenstück 5 sind die hinteren Enden der beiden Läufe 2 und 3 eingelötet oder auf andere geeignete Weise befestigt. Die Läufe 2 und 3 sind ferner auf der gesamten Länge der von dem Hakenstück 5 bis zum vorderen Ende der Läufe 2 und 3 verlaufenden Laufschiene 4 fest mit dieser verbunden. Bei der gezeigten Ausführung sind die beiden Läufe 2 und 3 z.B. an den beiden konkav ausgeführten, an die Krümmung der Läufe 2 und 3 angepassten Seitenflächen 6 und 7 der Laufschiene 4 angelötet. Auf dem hinteren Teil der Laufschiene 4 und dem Hakenstücks 3 ist eine Visierschiene 8 und auf dem vorderen Ende der Laufschiene 2 ein Kornsattel 9 mit einem Korn 10 über Schrauben lösbar befestigt.

Wie besonders aus den Figuren 2 und 3 ersichtlich, weist die Laufschiene 4 in ihrem vorderen Bereich, d.h. an ihrem in Schussrichtung gesehen vordere Ende, einen durch Drahterosion oder ein anderes geeignetes Verfahren hergestellten Längsschlitz 11 auf. Durch den zum vorderen Ende der Laufschiene 4 hin offenen Längsschlitz 11 wird der in Schussrichtung gesehen vordere Bereich der Laufschiene 4 in zwei voneinander getrennte Abschnitte 4a und 4b geteilt. Zwischen den beiden Abschnitten 4a und 4b ist eine erste Verstelleinrichtung 12 für die Seitenverstellung der beiden Läufe 2 und 3 vorgesehen. Durch die Verstelleinrichtung 12 kann der seitliche Abstand zwischen den beiden Abschnitten 4a und 4b und damit der seitliche Abstand der beiden vorderen Laufenden verändert werden.

Wie aus den Figuren 2 und 3 hervorgeht, ist die Verstelleinrichtung 12 für die Seitenverstellung der beiden Läufe 2 und 3 beim gezeigten Ausführungsbeispiel als Keilverstellung mit einem durch eine Stellschraube 13 verschiebbaren Verstellkeil 14 ausgeführt, der in einer zum Längsschlitz 11 offenen keilförmigen Aussparung 15 im Abschnitt 4a der Laufschiene 4 angeordnet ist. Wie aus der Draufsicht der Laufschiene 4 in Figur 4 hervorgeht, weist der Verstellkeil 14 eine schräge Keilfläche 16 auf, die zur Anlage an einer dazu korrespondierenden schrägen Gegenfläche 17 im Inneren der keilförmigen Aussparung 15 gelangt. Der Verstellkeil 14 enthält ferner eine zum Längsschlitz 11 weisende gerade Anlagefläche 18, die zur Anlage an einer Auflagefläche 19 eines in dem Abschnitt 4b angeordneten Gegenstücks 20 kommt. Das Gegenstück 20 ist in eine an dessen Form angepasste Ausnehmung 21 im Abschnitt 4b der Laufschiene 4 eingesetzt. Sowohl der Verstellkeil 14 als auch das Gegenstück 20 sind einfach auswechselbar und bestehen zweckmäßigerweise aus gehärtetem Stahl, Hartmetall oder aus einem anderen verschleißfesten Material. Die Aussparung 15 und die Ausnehmung 21 in der Laufschiene 4 sind auch nach oben offen, so dass der Verstellkeil 14 und das Gegenstück 20 bei abgebautem Kornsattel 9 einfach ausgetauscht werden können. Die Stellschraube 13 ist in einer von der vorderen Stirnseite des Abschnitts 4a zugänglichen Gewindebohrung 22 angeordnet, die in Längsrichtung der Laufschiene 4 verläuft und in die Aussparung 15 mündet. Durch Verstellung der Stellschraube 13 wird der Verstellkeil 14 infolge der Keilwirkung auch quer zur Längsachse 23 der Laufschiene 4 verschoben, wodurch die beiden vorderen Abschnitte 4a und 4b der Laufschiene 4 und damit die beiden vorderen Laufenden auseinandergespreizt bzw. wieder aufeinander zu bewegt werden können.

Wie in Figur 3 erkennbar, ist an der zum Längsschlitz 11 weisenden inneren Seitenfläche des Abschnitts 4b der Laufschiene 4 eine halbrunde Ausbuchtung 24 vorgesehen, die in eine entsprechende Vertiefung 25 an der gegenüberliegenden Seitenfläche des Abschnitts 4a eingreift. Die Ausbuchtung 24 dient zur Aufnahme einer quer zur Laufschiene 4 verlaufenden Gewindebohrung 26, die auf der Längsachse 23 liegt. Über die Gewindebohrung 26 ist der Kornsattel 9 mit Hilfe einer Schraube 27 auf der Laufschiene 4 befestigbar. Zur lagegenauen Anordnung des Komsattels 9 auf der Laufschiene 4 sind in dem Abschnitt 4b der Laufschiene 4 noch Bohrungen 28 für Passstifte 29 angebracht.

Neben der Seitenverstellung der beiden Läufe ist über den Längsschlitz 11 mit Hilfe einer in Figur 4 erkennbaren zweiten Verstelleinrichtung 30 auch eine Einstellung der Höhenlage der beiden Läufe 2 und 3 zueinander möglich. Wie in Figur 4 ersichtlich, verläuft hierzu durch den Abschnitt 4a der Längsschiene 4 eine senkrecht zu deren Längsachse 23 angeordnete Gewindebohrung 31 mit einer darin angeordneten Stellschraube 32. Die Stellschraube 32 liegt mit ihrer inneren Stirnfläche 33 an der Unterseite 34 des über die in Figur 2 gezeigte Schraube 27 und die Stifte 29 mit dem Abschnitt 4b fest verbundenen Komsattels 9 an, so dass der Abschnitt 4a der Laufschiene 2 durch Verstellung der Stellschraube 32 gegenüber dem Abschnitt 4b senkrecht zur Längsachse 23 verstellt und damit die Höhenlage des Laufs 2 gegenüber dem Lauf 3 verändert werden kann. Über eine in den Figuren 2 und 5 dargestellte Konterschraube 35, die von der Unterseite der Laufschiene durch ein entsprechendes Senkloch 36 der Laufschiene 2 in eine Gewindebohrung 37 an der Unterseite des Komsattels 9 eingreift, kann die durch die Stellschraube 32 gewählte Einstellung gesichert werden.

Die Erfindung ist z.B. auch bei Handfeuerwaffen anwendbar, bei denen die Läufe nicht nebeneinander, sondern übereinander angeordnet sind.

## Patentansprüche

1. Mehrläufige Handfeuerwaffe, insbesondere doppelläufige Kipplaufwaffe, mit mehreren Läufen (2, 3), die an einer gemeinsamen Laufschiene (4) befestigt sind, wobei die Laufschiene (4) an ihrem in Schussrichtung gesehen vorderen Ende durch einen Längsschlitz (11) in voneinander getrennte Abschnitte (4a, 4b) geteilt ist und wobei an der Laufschiene (4) im Bereich des Längsschlitzes (11) eine erste Verstelleinrichtung (12) zur Seitenverstellung der Läufe (4, 5) und eine zweite Verstelleinrichtung (30) zur Höhenverstellung mindestens eines Laufes (2) gegenüber dem anderen Lauf (3) angeordnet sind, **dadurch gekennzeichnet, dass** die Läufe (2, 3) auf der gesamten Länge der von einem Hakenstück (5) bis zum vorderen Ende der Läufe (2, 3) verlaufenden Laufschiene (4) fest mit dieser verbunden sind.

2. Mehrläufige Handfeuerwaffe nach Anspruch 1, **dadurch gekennzeichnet, dass** die erste Verstelleinrichtung (12) einen mittels einer Stellschraube (13) verschiebbaren Verstellkeil (14) zwischen den durch den Längsschlitz (11) getrennten Abschnitten (4a, 4b) der Laufschiene (4) enthält.

3. Mehrläufige Handfeuerwaffe nach Anspruch 2, **dadurch gekennzeichnet, dass** der Verstellkeil (14) in einer zum Längsschlitz (11) offenen keilförmigen Aussparung (15) in einem der durch den Längsschlitz (11) getrennten Abschnitte (4a, 4b) der Laufschiene (4) verschiebbar geführt ist.

4. Mehrläufige Handfeuerwaffe nach Anspruch 3, **dadurch gekennzeichnet, dass** der Verstellkeil (14) eine schräge Keilfläche (16) zur Anlage an einer dazu korrespondierenden schrägen Gegenfläche (17) in Inneren der keilförmigen Aussparung (15) aufweist.

5. Mehrläufige Handfeuerwaffe nach Anspruch 3 oder 4, **dadurch gekennzeichnet, dass** dem in der Aussparung (15) des einen Abschnitts (4a) geführten Verstellkeil (14) ein in einer Ausnehmung (21) des anderen Abschnitts (4b) angeordnetes Gegenstück (20) zugeordnet ist.

6. Mehrläufige Handfeuerwaffe nach Anspruch 5, **dadurch gekennzeichnet, dass** der Verstellkeil (14) eine zum Längsschlitz (11) weisende gerade Anlagefläche (18) zur Anlage an einer geraden Auflagefläche (19) des Gegenstücks (20) aufweist.

7. Mehrläufige Handfeuerwaffe nach einem der Ansprüche 5 oder 6, **dadurch gekennzeichnet, dass** die Aussparung (15) und die Ausnehmung (21) zur Oberseite der Laufschiene (4) offen und durch einen auf der Laufschiene (4) lösbar befestigten Kornsattel (9) abgedeckt sind.

8. Mehrläufige Handfeuerwaffe nach einem der Ansprüche 5 bis 7, **dadurch gekennzeichnet, dass** der Verstellkeil (14) und das Gegenstück (20) aus gehärtetem Stahl, Hartmetall oder einem anderen verschleißfesten Material bestehen.

9. Mehrläufige Handfeuerwaffe nach einem der Ansprüche 1 bis 8, **dadurch gekennzeichnet, dass** die zweite Verstelleinrichtung (30) mindestens eine Stellschraube (32) umfasst, die in einer senkrecht zur Längsachse (23) der Laufschiene (4) durch einen der beiden Abschnitte (4a) der Laufschiene (4) verlaufenden Gewindebohrung (31) angeordnet ist und mit ihrer inneren Stirnfläche (33) zur Anlage an der Unterseite (34) eines auf dem anderen Abschnitt (4b) befestigten Kornsattels (9) gelangt.

10. Mehrläufige Handfeuerwaffe nach Anspruch 9, **dadurch gekennzeichnet, dass** an der Unterseite des Komsattels (9) eine Gewindebohrung (37) für eine in einem Senkloch (36) der Laufschiene (36) angeordnete Konterschraube (35) vorgesehen ist.

11. Mehrläufige Handfeuerwaffe nach einem der Ansprüche 1 bis 10, **dadurch gekennzeichnet, dass** der Längsschlitz (11) in der Laufschiene (4) durch Drahterosion hergestellt ist.

## Claims

1. Multi-barrelled hand gun, in particular double barrelled drop barrel weapon, with a plurality of barrels (2, 3), which are fastened to a common runner (4), wherein the runner (4), at its front end viewed in the firing direction, is divided by a longitudinal slot (11) into portions (4a, 4b) which are separate from one another and wherein arranged on the runner (4) in the region of the longitudinal slot (11) are a first adjusting device (12) for the lateral adjustment of the barrels (4, 5) and a second adjusting device (30) for the height adjustment of at least one barrel (2) relative to the other barrel (3), **characterised in that** the barrels (2, 3), over the entire length of the runner (4) extending from a hook piece (5) to the front end of the barrels (2, 3), are rigidly connected to said runner.

2. Multi-barrelled hand gun according to claim 1, **characterised in that** the first adjusting device (12) contains an adjusting wedge (14) which can be displaced by means of an adjusting screw (13) between the portions (4a, 4b) of the runner (4) separated by the longitudinal slot (11).

3. Multi-barrelled hand gun according to claim 2, **characterised in that** the adjusting wedge (14) is displaceably guided in a wedge-shaped opening (15) open to the longitudinal slot (11) in one of the portions (4a, 4b) of the runner (4) separated by the longitudinal slot (11).

4. Multi-barrelled hand gun according to claim 3, **characterised in that** the adjusting wedge (14) has an oblique wedge face (16) to rest on an oblique counterface (17) corresponding therewith in the interior of the wedge shaped opening (15).

5. Multi-barrelled hand gun according to claim 3 or 4, **characterised in that** a counter-piece (20) arranged in a recess (21) of the other portion (4b) is associated with the adjusting wedge (14) guided in the opening (15) of one portion (4a).

6. Multi-barrelled hand gun according to claim 5, **characterised in that** the adjusting wedge (14) has a straight contact face (18) pointing to the longitudinal slot (11) for resting on a straight contact face (19) of the counter-piece (20).

7. Multi-barrelled hand gun according to either of claims 5 or 6, **characterised in that** the opening (15) and the recess (21) are open to the upper side of the runner (4) and covered by a front sight's base (9) detachably fastened on the runner (4).

8. Multi-barrelled hand gun according to any one of claims 5 to 7, **characterised in that** the adjusting wedge (14) and the counter-piece (20) consist of hardened steel, hard metal or another wear-resistant material.

9. Multi-barrelled hand gun according to any one of claims 1 to 8, **characterised in that** the second adjusting device (30) comprises at least one adjusting screw (32), which is arranged in a threaded bore (31) running perpendicularly to the longitudinal axis (23) of the runner (4) through one of the two portions (4a) of the runner (4) and, with its inner end face (33), comes to rest on the lower side (34) of a front sight's base (9) fastened to the other portion (4b).

10. Multi-barrelled hand gun according to claim 9, **characterised in that** a threaded bore (37) for a counter-screw (35) arranged in a sink hole (36) of the runner (36) is provided on the lower side of the front sight's base (9).

11. Multi-barrelled hand gun according to any one of claims 1 to 10, **characterised in that** the longitudinal slot (11) in the runner (4) is produced by wire electro discharge machining.

## Revendications

1. Arme à feu à plusieurs coups, en particulier une arme à double canon basculant, avec plusieurs canons (2, 3) fixés sur un même rail (4), sachant qu'à son extrémité avant et vu dans le sens du tir, le rail (4) est divisé par une fente longitudinale (11) située entre deux sections (4a, 4b) distinctes l'une de l'autre et que sur le rail (4), au niveau de la fente longitudinale (11), sont disposés un premier dispositif de réglage (12) servant à régler la position latérale des canons (4, 5) et un second dispositif de réglage (30) servant à régler la hauteur d'au moins un canon (2) par rapport à l'autre canon (3), **caractérisée en ce que** les canons (2, 3) sont fixés sur toute la longueur du rail (4) s'étirant d'un crochet (5) à l'extrémité avant des canons (2, 3).

2. Arme à feu à plusieurs coups selon la revendication 1, **caractérisée en ce que** le premier dispositif de réglage (12) comporte une cale de réglage (14) coulissant à l'aide d'une vis de réglage (13) entre les sections (4a, 4b) du rail (4), séparées par la fente longitudinale (11).

3. Arme à feu à plusieurs coups selon la revendication 1, **caractérisée en ce que** la cale de réglage (14) coulisse dans une encoche cunéiforme (15) ouverte vers la fente longitudinale (11) dans l'une des sections (4a, 4b) du rail (4), séparées par la fente longitudinale (11).

4. Arme à feu à plusieurs coups selon la revendication 1, **caractérisée en ce que** la cale de réglage (14) présente une face inclinée (16) venant se poser sur une surface opposée inclinée (17) correspondante à l'intérieur de l'encoche cunéiforme (15).

5. Arme à feu à plusieurs coups selon la revendication 3 ou 4, **caractérisée en ce qu'**un pendant (20) placé dans un creux (21) de l'autre section (4b) est affecté à la cale de réglage (14) coulissant dans l'encoche (15) de la section (4a).

6. Arme à feu à plusieurs coups selon la revendication 5, **caractérisée en ce que** la cale de réglage (14) présente une surface d'applique droite (18) tournée vers la fente longitudinale (11) s'appliquant sur la surface d'applique droite (19) du pendant (20).

7. Arme à feu à plusieurs coups selon l'une des revendications 5 ou 6, **caractérisée en ce que** l'encoche (15) et le creux (21) sont ouverts vers le côté supérieur du rail (4) et recouverts par un col (9) amovible fixé sur le rail (4).

8. Arme à feu à plusieurs coups selon l'une des revendications 5 à 7, **caractérisée en ce que** la cale de réglage (14) et le pendant (20) sont fabriqués en acier trempé, en carbure métallique ou en un autre métal résistant à l'usure.

9. Arme à feu à plusieurs coups selon l'une des revendications 1 à 8 **caractérisée en ce que** le deuxième dispositif de réglage (30) comporte au moins une vis de réglage (32) disposée dans une perforation filetée s'étirant à la verticale de l'axe longitudinal (23) du rail (4) à travers l'une des deux sections (4a) du rail (4) et qui vient s'appliquer avec sa face frontale interne contre le côté inférieur (34) d'un col (9) fixé sur l'autre section (4b).

10. Arme à feu à plusieurs coups selon la revendication 9, **caractérisée en ce que** sur le côté inférieur du col (9), il est prévu une perforation filetée (37) pour une contrevis (35) placée dans une noyure (36) du rail (4).

11. Arme à feu à plusieurs coups selon l'une des revendications 1 à 10 **caractérisée en ce que** la fente longitudinale (11) est formée dans le rail (4) par étincelage par fil.
